# EUROPÄISCHE PATENTSCHRIFT

(11) **EP 0 030 257 B1**
(45) Veröffentlichungstag und Bekanntmachung des Hinweises auf die Patenterteilung: **20.06.1984**
(21) Anmeldenummer: 80105922.1
(22) Anmeldetag: 30.09.1980
(51) Int. Cl.: A45D 2/36, A45D 1/02

(54) **Haarwellgerät**
Hair curling device
Appareil boucleur pour cheveux

(30) Priorität: 05.12.1979 DE 2948857
(43) Veröffentlichungstag der Anmeldung: 17.06.1981
(62) Teilanmeldung aus: 83101300.8
(73) Patentinhaber: Braun Aktiengesellschaft, Frankfurt am Main (DE)
(72) Erfinder: Beisecker, Mark Bradley, Brookline, Mass. (US); Bonnema, James Vincent, Peabody, Mass. (US)
(74) Vertreter: Einsele, Rolf

## Beschreibung

Die Erfindung betrifft ein Haarwellgerät mit einem eine Beheizungsvorrichtung enthaltenden, einendig in einem Griffteil gehalterten, vorzugsweise zylindrischen Stabkörper, einem den Brennstoff für die Beheizungsvorrichtung enthaltenden Brennstofftank, einer im Stabkörper untergebrachten, einen Katalysator aufweisenden Brennkammer und einer Zündvorrichtung sowie einer zwischen Brennstofftank und Brennkammer eingeschalteten Ventileinrichtung.

Es ist ein Lockenwickler mit einer auf einer kontaktkatalytischen exothermen Reaktion beruhenden Heizvorrichtung bekannt (DE-C-1 557 290), der auf einem Brennstoffbehälter besteht, der an einem Ende eine Brennstoffaustrittsöffnung aufweist und eine an diesem Ende angeordnete Abdeckkappe, deren Innenraum eine Oxydations- oder Verbrennungskammer bildet, wobei in der Oxydationskammer das Oxydations-Katalysatormaterial angeordnet ist. Der Brennstoffbehälter und die Abdeckkappe sind mit Kanälen für die Zufuhr von gasförmigem Brennstoff und Verbrennungsluft aus der Brennstoffaustrittsöffnung bzw. aus der umgebenden Atmosphäre zu der Oxydationskammer ausgestattet. Die Abdeckkappe ist gegenüber dem Brennstoffbehälter unter Veränderung des freien Strömungsquerschnitts des Kanals für die Brennstoffzufuhr und/oder des Kanals für die Luftzufuhrso verstellbar, dass sich die von der Heizvorrichtung erzeugte Wärmemenge auf einfache Weise in weiten Grenzen regulieren lässt.

Bei einem anderen bekannten Lockenwickler (DE-A-2 040 003) ist die Brennstoff-Fördereinrichtung eine zwischen dem Brennstoffbehälter und der Brennkammer angeordnete Düse, durch die ein Strom bzw. Fluss gasförmigen Brennstoffs in die Brennkammer geleitet wird. Durch eine derartige Anordnung von Düse und Brennstoffbehälter soll die Steuerung der Fördermenge von Brennstoff und Sauerstoff in die Brennkammer äusserst gleichmässig und genau dosiert erfolgen.

Ferner ist auch eine katalytische Heizvorrichtung bekannt (US-A-2 997 869), bei der Methanoldampf und Luft auf einen Katalysator geleitet werden, wobei das Brenngas einen rohrförmigen Körper durchströmt, an dessen einem Ende ein Stab koaxial zum rohrförmigen Körper angeordnet ist, der mit einem Katalysator versehen ist so, dass sich der stabförmige Körper aufheizt, wenn die katalytische Verbrennung in Gang gekommen ist.

Das Dokument EP-A-0 021 224, das für die Vertragsstaaten DE, FR, GB, IT, SEgemäss Artikel 54 (3) und (4) EPÜ als Stand der Technik gilt, betrifft ein Haarwellgerät der eingangs genannten Art und zeigt eine Regeleinrichtung für eine mit katalytischer Verbrennungseinrichtung ausgestattete Haarbehandlungsvorrichtung, bei der die Regelung mittels eines einstückig mit einem Bi-Metallglied verbundenen, ein Ventilglied verschiebenden Regelgliedes erfolgt.

Der vorliegenden Erfindung liegt die Aufgabe zugrunde, ein Haarwellgerät, insbesondere einen Lockenstab, zu schaffen, der netzunabhängig arbeitet, einen kompakten Aufbau aufweist, dessen Wärmequelle zur schonenden Haarbehandlung in engen Grenzen regelbar ist und der eine hohe Betriebssicherheit aufweist.

Nach der Erfindung wird dies durch einen im zum Stabkörper gehörenden Grundkörper kippbar gelagerten Regler-Hebel erreicht, auf dessen einen Hebelarm Federn einwirken und an dessen anderem Hebelarm ein Bimetall-Temperatur-Messorgan angreift, wobei der eine Hebelarm unmittelbar am die Brennstoffzufuhr vom Brennstofftank zur Brennkammer regelnden Ventilglied angelenkt ist.

Vorzugsweise ist die den Katalysator haltende Einrichtung eine Schraubenfeder, deren erste und letzte Windung an der Innenwandung des zylindrischen Stabkörpers anliegen. Dabei können die erste und die letzte Windung einen wesentlich grösseren Durchmesser aufweisen als die dazwischenliegenden Windungen, wobei die grösseren Windungen an der Innenwandung des zylindrischen Stabkörpers anliegen und die Schraubenfeder mit aufgewickeltem Katalysator koaxial zum Stabkörper halten.

Eine Reinigung des Brennstoffs kann beim Gerät nach der Erfindung dadurch erreicht werden, dass der Brennstofftank zumindest teilweise mit einem porösen Werkstoff, beispielsweise mit Schaumstoffkörpern, gefüllt ist.

Die Erfindung lässt die verschiedensten Ausführungsmöglichkeiten zu. Zwei davon sind in der Zeichnung näher dargestellt.

Es zeigen:
Fig. 1 und 2 Längsschnitte durch ein Haarwellgerät mit katalytischer Heizeinrichtung in zwei verschiedenen Ansichten,
Fig. 3 und 4 Teil-Längsschnitte durch die Temperatur-Regeleinrichtung des Haarwellgeräts, in vergrösserter Darstellung und in zwei verschiedenen Ansichten,
Fig. 5 den Querschnitt durch das Haarwellgerät nach Fig. 1 nach den Linien B-B in vergrösserter Darstellung,
Fig. 6 bis 8 den Reglerhebel für die Regelung der Brennstoffzufuhr zur Brennkammer, in unterschiedlichen Ansichten, vergrössert dargestellt, und
Fig. 9 einen Längsschnitt durch ein zweites Ausführungsbeispiel eines Haarwellgeräts, ausgestattet mit einer elektrisch arbeitenden Zündeinrichtung.

Das Haarwellgerät (siehe Fig. 1 und 2) besteht aus einem Rohr 1, einem mit dem Rohr 1 verbundenen Griffteil 2, das als Brennstofftank ausgeführt und mit Brenngas 3 gefüllt ist, einem das Griffteil 2 einerseits abschliessenden Stopfen 4 mit Füllventil 5, einer das Rohr 1 andererseits abschliessenden Buchse 6; ferner aus einer von der Buchse 6 gehaltenen und insgesamt mit Z bezeichneten Zündvorrichtung, einer Brennkammer B mit von Federwindungen 7, 8 einer Spiral-Aussenfeder 45 im Rohr 1 gehaltenem Brenner, dem mit V bezeichneten eigentlichen Verbrennungsraum, einem zwischen Rohr 1 und Griffteil 2 angeordneten Grundkörper 47, auf dem eine Haarklammer 10 mit Bedientaste 11 um einen Bolzen 12 kippbar gelagert ist und schliesslich einem Ventilglied 13 mit der aus den Teilen 14,15,16,17 und 35 bestehenden, insgesamt mit R bezeichneten Regeleinrichtung.

In der Brennkammer B ist ein Brenner-Rohr 42 angeordnet. Der eigentliche Brenner besteht aus einem zwischen den beiden Federwindungen mit grossem Durchmesser 7, 8 der Aussenfeder 45 liegenden Katalysator 43, der zwischen einer Innenfeder 44 und der Aussenfeder 45 gehalten ist, und dem vorderen, kegelig gewickelten Teil 46 der Feder 44.

Der Grundkörper 47 dient mit seinem Flansch 9 einerseits der Halterung des Rohrs 1 und andererseits der Halterung der Regeleinrichtung R bzw. der Halterung der Haarklemmeinrichtung 10, 11, 12, wobei der Grundkörper 47 selbst am Griffteil 2 fest angeordnet ist. Mit L ist ein Luftkanal bezeichnet, durch den Frischluft in den Verbrennungsraum V einströmen kann.

Das Haarwellgerät nach der Erfindung arbeitet wie folgt:
Nach dem Verschwenken eines Stellglieds 35 in die Offen-Position strömt das Gas aus dem Griffteil 2 über das Ventil 13, 33, das Brenner-Rohr 42, durch den kegelig gewickelten Teil 46 der Feder 44 hindurch in die Brennkammer B.

Das Gas-Gemisch wird in der Kammer B durch die Zündvorrichtung Z gezündet und setzt eine katalytische Verbrennung in Gang; dazu strömt ständig Gas über das Ventil 13, 33 reguliert nach.

Das Ventil 13 wird vom Regler-Hebel 16 gegenüber dem Ventilsitz 33 bewegt; dazu ist der Hebel 16 auf einem Bolzen 34 (siehe Fig. 3) kippbar gelagert. Der Regler-Hebel 16 hat die in den Fig. 6 bis 8 näher dargestellte Form und ist auf seinem freien Ende von einer Regler-Dämpfungsfeder 39 beaufschlagt, wobei die Regler-Feder 17 mit ihrem freien Ende in das Stellglied 35 eingreift, das am Grundkörper 47 bzw. am Handgriff 2 drehbar gelagert ist. Beim Verdrehen des Stellglieds 35 wird die Regler-Feder 17 verschwenkt, da das freie Ende der Regler-Feder 17 in eine Steuerkurve 36 einfasst.

Der Regler-Hebel 16 ist ausserdem beaufschlagt von einer Temperatur-Regelvorrichtung, die aus einem Regler-Rohr 14 mit darin beweglicher Regler- Stange 15 besteht, wobei Rohr 14 und Stange 15 an ihren vorderen Enden (im Bereich der Brennkammer B) fest miteinander verbunden sind, während das griffseitige Ende des Rohrs 14 über eine Spannbuchse 41 an einer Ventilplatte 40 fest angeordnet ist und das griffseitige Ende der Regler-Stange 15 auf den in den Fig. 6 bis 8 dargestellten Regler-Hebel 16 einwirkt.

Beim Erhitzen des Haarwellgeräts wird das Ventil 13, 33 geschlossen, bei Abkühlung dagegen geöffnet. Der bei 13, 33 durchfliessende Gasstrom in der max. Ventilöffnungsstellung wird begrenzt durch eine kleine, präzise Bohrung im Ventilsitz 33, die dafür Sorge trägt, dass nur eine relativ kleine Menge Gas austritt.

Das Brenner-Rohr 14 reagiert bei Temperatureinwirkung aktiv, d.h. es dehnt sich stark aus, während die Regler-Stange 15 sich vergleichsweise geringfügig ausdehnt. Die Längendifferenz ergibt den Regler-Weg bzw. den Weg, um den das eine Ende des Regler-Hebels 16 bewegt wird. Die Bewegung des Ventils 13 gegenüber dem ortsfesten Ventilsitz 33 kann ausser der Regler-Stange 15 auch durch die Stellung des Stellglieds 35 beeinflusst sein. Wird das Stellglied (Fig. 5) 35 in die Position ON bewegt, dann bewegt sich die Steuerkurve 36 nach vorne zu, d.h. dass die Regler-Dämpfungsfeder 39 entlastet wird und die Regler-Feder 17 vom Handgriff 2 weg verschwenkt wird. Ist das Stellglied 35 in die OFF-Position geschwenkt, dann ist die Regler-Feder 17 so weit gespannt bzw. die Regler-Dämpfungsfeder 39 so weit vorgespannt, dass das Ventil 13, 33 in jedem Falle gasdicht geschlossen ist.

Die in Fig. 9 dargestellte Ausführungsform des Haarwellgeräts weist eine Zündvorrichtung Z' auf, die mit Hilfe einer elektrischen Batterie 57 arbeitet, die am freien Ende 58 des zylindrischen Stabkörpers (Rohr 56) in einem zweiteiligen Zünderträger gehalten ist. Der Zünderträger 64, 65 ist mit Drahtstücken 61, 62, 63 bzw. Kontaktbügeln 79, 80, 90, 91 versehen, über die der Zündstrom von der Batterie 57 zum Glühfaden 60 gelangt. Um die elektrische Zündvorrichtung einzuschalten, wird die Bedientaste 59 gedrückt, d.h. sie wird in Gerätelängsrichtung gegen die Kraft der Druckfeder 92 bewegt, bis der Kontaktbügel 90 den Kontaktbügel 79 berührt bzw. an diesem fest anliegt. Der Batteriestrom fliesst nun von der Batterie 57 über die Druckfeder 92, die Kontaktbügel 90, 79, 80 und die Drahtstücke 61, 63 zum Glühfaden 60 bzw. über das Drahtstück 62 und den Kontaktbügel 91. Der Glühfaden 60 bringt nun, bei eingeschaltetem Stromkreis, das in die Brennkammer B' einströmende Brennstoff/Luft-Gemisch zur Entzündung und der katalytische Oxydationsprozess im Katalysator 77 kommt in Gang.

Der Katalysator 77 besteht aus einem strumpfartigen Gebilde aus Quarzwolle, die mit Platin beschichtet ist. Dabei ist diese zu einem strumpfartigen Gebilde gepresste Quarzwolle auf ein dünnwandiges Brennerrohr 78 aufgeschoben, das nach vorne zu, d.h. in Richtung auf die Zündvorrichtung Z' zu, geschlossen ist und für den Brenngasaustritt mehrere Bohrungen 94, 95 aufweist.

Der als Griffteil ausgebildete Brennstofftank 54 ist nach hinten zu durch einen Stopfen 96 abgeschlossen und wird vorne vom Ventilkörper 97 begrenzt. Der Ventilkörper 97 weist die Ventilbohrung 98 auf, in der das federbelastete Ventilglied 55 längsverschiebbar gelagert ist. Das Ventilglied ist gegenüber der Ventilbohrung 98 mit Hilfe eines Dichtrings 99 abgedichtet. Das hintere Ende des Ventilglieds 55 weist eine Gummischeibe 76 auf, die in der dargestellten Position den Brennstoffaustritt über die Bohrung 101 und die Ventildüse 102 verschliesst. Mit 75 ist ein Stopfen aus Sintermetall bezeichnet, in dem der Brennstoff verdampft, der vom Docht 74 zur Ventilöffnung 103 gefördert wird. Mit 70, 71, 72 und 73 sind Schaumstoffkörper bezeichnet, die den im Brennstofftank 54 befindlichen Brennstoff reinigen und ihn - insbesondere bei nur teilweise gefülltem Brennstofftank - zum Docht 74 transportieren.

Das Ventilglied 55 wird von der Feder 104 in die Offen-Stellung geschoben (d.h. nach links bewegt, damit das Brenngas bei 102 austreten kann), wenn der auf dem Bolzen 105 kippbar gelagerte Ventilhebel 106 vom Stellglied 107 mit Steuerkurve 108 gegen die Kraft der Reglerfeder 52 nach links verschwenkt wird (also sich von seiner Anlage am Reglerhebel 51 löst). Das Brenngas strömt in der Offen-Stellung von der Ventildüse 102 durch das Mischrohr 111 in dem Grundkörper 50 in das Brennerrohr 78 ein und von hier aus durch die Bohrungen 94, 95 zum Katalysator 77, wo es flammenlos verbrennt. Wenn die Temperatur in der Brennkammer B' zu weit ansteigt, dann verkürzt die Reglerstange 53, die bei 112 mit dem Reglerrohr 113 verbunden ist, ihre Länge so weit, dass der auf dem Bolzen 105 kippbar gelagerte Reglerhebel 51 nach rechts bewegt wird und somit das Ventilglied 55 in die Geschlossen-Stellung verschoben wird. Solange der Ventilhebel 106 nach links verschwenkt bleibt, kann der Reglermechanismus 53, 112,113, 51 den Gasaustritt aus der Ventildüse 102 frei regeln. In der in der Zeichnung dargestellten Position jedoch ist der Reglerhebel 51 blockiert (in seiner Geschlossen-Stellung).

## Patentansprüche

1. Harrwellgerät mit einem eine Beheizungsvorrichtung enthaltenden, einendig in einem Griffteil (2; 54) gehalterten, vorzugsweise zylindrischen Stabkörper (Rohr 1, 56; Grundkörper 47, 50), einem den Brennstoff (13) für die Beheizungsvorrichtung enthaltenden Brennstofftank ( = Griffteil 2, 54), einer im Stabkörper untergebrachten, einen Katalysator (43, 77) aufweisenden Brennkammer (B, B') und einer Zündvorrichtung (Z) sowie einer zwischen Brennstofftank und Brennkammer eingeschalteten Ventileinrichtung (13, 33; 74, 75, 76, 97, 98, 99, 55, 101, 102, 103), wobei ein im zum Stabkörper gehörenden Grundkörper kippbar gelagerter Regler-Hebel (16, 51) vorgesehen ist, auf dessen einen Hebelarm Federn (17, 39, 52) einwirken und an dessen anderem Hebelarm ein Bimetall-Messorgan (14, 15, 53) angreift, wobei der eine Hebelarm unmittelbar am die Brennstoffzufuhr vom Brennstofftank zur Brennkammer regelnden Ventilglied (13, 55) angelenkt ist.

2. Haarwellgerät nach Anspruch 1, dadurch gekennzeichnet, dass die den Katalysator (43) haltende Einrichtung eine Schraubenfeder (45) ist, deren erste und letzte Windung (7 bzw. 8) an der Innenwandung des zylindrischen Stabkörpers (1) anliegen und die Schraubenfeder (45) mit aufgewickeltem Katalysator (43) koaxial zum Stabkörper halten.

3. Haarwellgerät nach Anspruch 2, dadurch gekennzeichnet, dass die erste und letzte Windung (7 bzw. 8) einen wesentlich grösseren Durchmesser aufweisen als die dazwischenliegenden Windungen, wobei die grösseren Windungen an der Innenwandung des zylindrischen Stabkörpers (1) anliegen.

4. Haarwellgerät nach einem oder mehreren der vorhergehenden Ansprüche, dadurch gekennzeichnet, dass der Brennstofftank (Griffteil 54) zumindest teilweise mit einem porösen Werkstoff, beispielsweise Schaumstoffkörpern (70, 71, 72, 73), gefüllt ist.

## Claims

1. Hair waving appliance with a preferably cylindrical bar member (tube 1, 56; basic member 47, 50), held at one end in a grip part (2, 54) and containing a heater, a fuel tank (grip part 2, 54) containing fuel (13) forthe heater, a combustion chamber (B, B') housed in the bar member and having a catalyst (43, 77), and an igniter (Z), as well as a valve means (13, 33; 74, 75, 76, 97, 98, 99, 55, 101, 102, 103) placed between the fuel tank and the combustion chamber, wherein a regulator lever (16, 51) tiltably mounted in the basic member belonging to the bar member is provided and on one lever arm of which act springs (17, 39, 52) and on whose other lever arm engages a bimetallic temperature measuring member (14, 15, 53), one lever arm being directly articulated to the valve member (13, 55) regulating the fuel supply from the fuel tank to the combustion chamber.

2. Hair waving appliance according to claim 1, characterized in that the device holding the catalyst (43) is a helical spring (45), whose first and last turns (7, 8) engage on the inner wall of the cylindrical bar member (1) and keep the helical spring (45) with the wound-on catalyst (43) coaxial to the bar member.

3. Hair waving appliance according to claim 2, characterized in that the first and last turns (7, 8) have a much larger diameter than the intermediate turns, the larger turns engaging on the inner wall of the cylindrical bar member (1).

4. Hair waving appliance according to one or more of the preceding claims, characterized in that the fuel tank (grip part 54) is at least partly filled with a porous material, for example foam members (70, 71,72,73).

## Revendications

1. Appareil à friser les cheveux comportant un corps en forme de baguette (tube 1, 56; corps de base 47, 50), de préférence cylindrique, contenant un dispositif de chauffage et maintenu à une extrémité dans une poignée (2, 54), un réservoir de carburant (poignée 2, 54) contenant le carburant (13) pour le dispositif de chauffage, une chambre de combustion (B, B') logée dans le corps en forme de baguette et contenant un catalyseur (43, 77), et un dispositif d'allumage (Z) ainsi qu'un dispositif de soupape (13, 33; 74, 75, 76, 97, 98, 99, 55, 101, 102, 103) monté en circuit entre le réservoir de carburant et la chambre de combustion; étant précisé qu'il est prévu un levier de régulateur (16, 51) porté, avec possibilité de pivotement, dans le corps de base appartenant au corps en forme de baguette, levier de régulateur sur un bras duquel agissent des ressorts (17, 39, 52) et dont un organe bimétallique de mesure de température (14, 15, 53) attaque l'autre bras; étant précisé également que l'un des bras de ce levier est directement articulé sur l'élément de soupape (13, 55) qui règle l'arrivée du carburant, en provenance du réservoir de carburant, à la chambre de combustion.

2. Appareil à friser les cheveux selon la revendication 1, caractérisé en ce que le dispositif qui contient le catalyseur (43) est un ressort spirale (45) dont la première et la dernière spire (7 et 8) s'appuient contre la paroi interne du corps cylindrique (1) en forme de baguette et maintiennent le ressort spirale (45) ainsi que le catalyseur (43) enroulé sur ce ressort coaxiale- ment au corps en forme de baguette.

3. Appareil à friser les cheveux selon la revendication 2, caractérisé en ce que la première et la dernière spire (7 et 8) présentent un diamètre sensiblement supérieur à celui des spires situées entre elles, les spires plus grandes s'appuyant contre la paroi interne du corps cylindrique (1) en forme de baguette.

4. Appareil à friser les cheveux selon une ou plusieurs des revendications précédentes, caractérisé en ce que le réservoir de carburant (poignée 54) est rempli au moins partiellement, d'un matériau poreux, par exemple de corps du type mousse (70, 71, 72, 73).
